# EUROPÄISCHE PATENTSCHRIFT

(11) **EP 1 254 309 B1**
(45) Veröffentlichungstag und Bekanntmachung des Hinweises auf die Patenterteilung: **20.07.2005**
(21) Anmeldenummer: 00991068.8
(22) Anmeldetag: 14.12.2000
(51) Int. Cl.: F02D 9/02, F02D 9/10

(54) **DROSSELKLAPPENANORDNUNG MIT NOTLUFTEINRICHTUNG**
THROTTLE VALVE ARRANGEMENT WITH EMERGENCY AIR DEVICE
ENSEMBLE PAPILLON DES GAZ COMPORTANT UNE UNITE D'ALIMENTATION DE SECOURS EN AIR

(30) Priorität: 10.02.2000 DE 10005786
(43) Veröffentlichungstag der Anmeldung: 06.11.2002
(73) Patentinhaber: SIEMENS AKTIENGESELLSCHAFT, 80333 München (DE)
(72) Erfinder: GEYER, Dirk, 93138 Lappersdorf-Kareth (DE)
(86) Internationale Anmeldenummer: PCT/DE2000/004467
(87) Internationale Veröffentlichungsnummer: WO 2001/059279

(56) Entgegenhaltungen:
- DE-A- 19 933 722
- US-A- 2 093 961
- US-A- 2 102 846
- US-A- 4 827 884
- US-A- 6 003 554
- ANONYMOUS: "DUAL VALVE AIR CONTROL VALVE THROTTLE BODY" RESEARCH DISCLOSURE, KENNETH MASON PUBLICATIONS, HAMPSHIRE, GB, Nr. 409, Mai 1998 (1998-05), Seite 571 XP000824697 ISSN: 0374-4353
- PATENT ABSTRACTS OF JAPAN vol. 018, no. 352 (M-1631), 4. Juli 1994 (1994-07-04) -& JP 06 088540 A (NIPPONDENSO CO LTD), 29. März 1994 (1994-03-29)
- PATENT ABSTRACTS OF JAPAN vol. 010, no. 163 (M-487), 11. Juni 1986 (1986-06-11) -& JP 61 014458 A (FUJI HEAVY IND LTD), 22. Januar 1986 (1986-01-22)

## Beschreibung

Die vorliegende Erfindung betrifft eine Drosselklappenanordnung mit Notlufteinrichtung für das Ansaugsystem einer Brennkraftmaschine.
Ein solche Anordnung gemäß Oberbegriff des Patentanspruchs 1 ist aus der US-A-6003554 bekannt.
Eine derartige Notlufteinrichtung hat den Zweck, bei Ausfall des Antriebes des Drosselklappenantriebes die Drosselklappe in eine Notluftstellung zu bewegen, in der die Brennkraftmaschine mit ausreichend Luft für eine Fahrt in eine Werkstatt oder zu einer anderen Stelle versorgt wird (englisch:limp home). Im Stand der Technik (siehe z.B. US 5 975 051) wird eine derartige Notlufteinrichtung beispielsweise von zwei externen, gegensinnig wirkenden Federn und zugehörigen Anschlägen gebildet, die dafür sorgen, daß bei Ausfall des Antriebes die Drosselklappe in eine Stellung (Notluftstellung) bewegt wird, die zwischen der Leerlauf- und Öffnungsstellung liegt.
Nachteilig hierbei ist, daß der Antrieb der Drosselklappe gegen die Kraft dieses zusätzlichen Federsystemes arbeiten muß.
Der Antrieb muß daher größer als erforderlich ausgelegt werden, um eine ausreichende Verstellgeschwindigkeit zu erzielen. Noch kritischer ist, daß sich durch die Notlaufstellung eine Unstetigkeit im Verstellweg und in der Verstellbewegung der Drosselklappe ergibt, was eine nicht lineare Vorsteuerung mit entsprechendem Regelungsaufwand erfordert.

Der vorliegenden Erfindung liegt die Aufgabe zugrunde, eine Drosselklappenanordnung mit Notlufteinrichtung zu schaffen, die mit einer möglichst kleinen Antriebskraft auskommt und eine lineare Vorsteuerung der Drosselklappe ermöglicht.

Diese Aufgabe wird durch die in Anspruch 1 definierte Erfindung gelöst.

Bei der erfindungsgemäß ausgebildeten Drosselklappenanordnung ist die Drosselklappe mit einer Notluftöffnung versehen, die von der Zusatzklappe normalerweise geschlossen wird. Fällt der Antrieb aus, so wird die Zusatzklappe von der Rückstellfeder entgegen der Kraft der zwischen den beiden Klappen wirksamen Zusatzfeder in die Notluft-Freigabestellung bewegt, in der die Zusatzklappe die Notluftöffnung freigibt. Die Notluftöffnung ist so bemessen, daß die Brennkraftmaschine trotz geschlossener Drosselklappe mit ausreichend Luft versorgt wird, um einen Notbetrieb des Fahrzeuges zu ermöglichen.

Bei normalem Betrieb der Drosselklappenanordnung werden die Drosselklappe und die Zusatzklappe vom Antrieb gemeinsam bewegt, ohne daß eine Kraft außer der Kraft der ohnehin vorhandenen Rückstellfeder überwunden werden muß. Daher braucht der Antrieb nicht größer dimensioniert zu werden, als dies für den Betrieb einer Drosselklappe ohne Notlufteinrichtung erforderlich ist. Ferner gibt es keine Unstetigkeit im Verstellweg der Drosselklappenanordnung, so daß eine lineare Vorsteuerung der Drosselklappenanordnung ermöglicht wird. Der der Drosselklappenanordnung zugeordnete Regler arbeitet daher deutlich unkritischer als im Stand der Technik.

Vorteilhafte Ausgestaltungen der Erfindung sind in den Unteransprüchen definiert.

Anhand der Zeichnung wird ein Ausführungsbeispiel der Erfindung näher erläutert. Es zeigt:
Fig. 1 eine schematische Längsschnittansicht einer Drosselklappenanordnung und
Fig. 2 eine Querschnittsansicht der Drosselklappenanordnung in Fig. 1.

In der Zeichnung ist in schematischer Weise ein Teil eines Ansaugkanales 1 dargestellt, durch den Brennluft einer Brennkraftmaschine (nicht gezeigt) zugeführt wird. Der von einer Wand 2 begrenzte Ansaugkanal 1 enthält eine Drosselklappenanordnung in Form einer Drosselklappe 3 und einer Zusatzklappe 4.

Die aus zwei Klappenhälften 5 und 6 bestehende Drosselklappe 3 ist mittels einer Hohlwelle 7, bestehend aus zwei hohlen Wellenstummeln, in der Wand 2 des Ansaugkanals 1 um eine Achse A drehbar gelagert. In der Klappenhälfte 6 der Drosselklappe 3 ist eine Notluftöffnung 8 gebildet, die normalerweise von der Zusatzklappe 4 verschlossen wird, wie im folgenden noch genauer erläutert wird.

Die Zusatzklappe 4 ist ebenfalls um die Achse A drehbar. Zu diesem Zweck weist sie eine Welle 9 auf, die in den Hohlwellenstummeln der Hohlwelle 7 der Drosselklappe 3 drehbar gelagert ist. Die Zusatzklappe 4 ist als zweiarmiger Hebel mit einem Hebelarm 10 in Form eines Klappenteils und einem gegenüberliegenden Hebelarm 11 ausgebildet. Der Hebelarm 10 und der Hebelarm 11 der Zusatzklappe 4 sind, wie in Fig. 1 zu sehen ist, unter einem Winkel zueinander angeordnet, so daß die Zusatzklappe 4 relativ zu der Drosselklappe 3 um einen vorgegebenen Notluft-Freigabewinkel α verstellbar ist. Zwischen dem Hebelarm 11 der Zusatzklappe 4 und der Klappenhälfte 5 der Drosselklappe 3 ist eine Zusatzfeder 12 angeordnet, die die Zusatzklappe 4 relativ zu der Drosselklappe 3 in eine Notluft-Sperrstellung (Fig. 1) drückt, in der das Klappenteil der Zusatzklappe 4 die Notluftöffnung 8 verschließt.

Zum Verstellen der Klappenanordnung ist ein motorischer Antrieb 13 vorgesehen, der über eine in Fig. 2 schematisch angedeutete Antriebsverbindung mit der Welle 9 der Zusatzklappe 4 verbunden ist. Der Antrieb 3 arbeitet entgegen der Wirkung einer Rückstellfeder 14, die ebenfalls mit der Zusatzklappe 4 in Antriebsverbindung steht, um die Drosselklappenanordnung in Schließrichtung vorzuspannen.

Die Funktionsweise der bisher beschriebenen Klappenanordnung ist wie folgt: Bei normal arbeitender Drosselklappenanordnung wird die von der Rückstellfeder 14 auf die Zusatzklappe 4 ausgeübte Rückstellkraft über die Zusatzfeder 12 auf die Drosselklappe 3 übertragen, wodurch die Drosselklappe 3 im Uhrzeigersinn (in Fig. 1) in ihre Leerlaufstellung gedrückt wird, welche durch den Antrieb 13 vorgegeben ist. Die Zusatzfeder 12 hält hierbei die Zusatzklappe 4 in der in Fig. 1 dargestellten Notluft-Sperrstellung, in der das Klappenteil der Zusatzklappe 4 die Notluftöffnung 8 der Drosselklappe 3 verschließt. Um die Drosselklappe 3 in Öffnungsrichtung (entgegen dem Uhrzeigersinn in Fig. 1) zu verstellen, übt der Antrieb 13 entgegen der Kraft der Rückstellfeder 14 ein entsprechendes Drehmoment auf die Zusatzklappe 4 aus, die die Drosselklappe 3 durch unmittelbare Anlage des Hebelarmes 10 an der Klappenhälfte 6 in Öffnungsrichtung mitnimmt. Hierbei wird die Zusatzklappe 4 durch die Zusatzfeder 12 weiterhin in ihrer Notluft-Sperrstellung gehalten.

Kommt es zu einem Ausfall des Antriebes 13, so arbeitet die von der Zusatzklappe 3 und der Notluftöffnung 8 gebildete Notlufteinrichtung wie folgt: Wenn der Antrieb 13 kein Drehmoment mehr ausübt, bewegt die Rückstellfeder 14 die Drosselklappe 3 über die Zusatzklappe 4 und die Zusatzfeder 12 in Schließrichtung (im Uhrzeigersinn der Fig. 1), bis die Drosselklappe 3 an der Wand 2 des Ansaugkanals 1 oder einem anderen festen Anschlag anschlägt. Da die Kraft der Rückstellfeder 14 größer als die Kraft der Zusatzfeder 12 ist, bewegt die Rückstellfeder 14 die Zusatzklappe 4 unter Kompression der Zusatzfeder 12 weiter, bis die Notluftöffnung 8 von der Zusatzklappe 4 freigegeben wird.

Die Zusatzöffnung 8 ist so dimensioniert, daß nun ausreichend Brennluft durch die Notluftöffnung 8 der Brennkraftmaschine zugeführt wird, um einen Notbetrieb der Brennkraftmaschine für eine Fahrt zu einer Werkstatt oder dergl.zu ermöglichen. Sobald der Antrieb 13 wieder funktionsfähig ist, kann die Drosselklappe 3 erneut in der oben beschriebenen Weise betätigt werden.

Wie in Fig. 2 angedeutet, ist der Welle 9 der Zusatzklappe 3 ein Sensor 15 zum Erfassen des Drehwinkels der Zusatzklappe 3 zugeordnet. In der gleichen Weise ist der Welle 7 der Drosselklappe 3 ein Sensor 16 zum Erfassen des Drehwinkels der Drosselklappe 3 zugeordnet. Da der Drehwinkel der Zusatzklappe 4 gleich dem Drehwinkel der Drosselklappe 3 plus dem Winkel α ist, läßt sich durch Differenzbildung der Signale der beiden Sensoren 15 und 16 der Winkel α bestimmen. Dies erlaubt eine Überwachung des Notluft-Freigabewinkels.

## Patentansprüche

1. Drosselklappenanordnung mit Notlufteinrichtung für das Ansaugsystem einer Brennkraftmaschine, welche aufweist:
eine Drosselklappe (3) und eine Zusatzklappe (4), die in einem Ansaugkanal (1) der Brennkraftmaschine um eine gemeinsame Achse (A) drehbar sind,
und einen Antrieb (13) zum gemeinsamen Verstellen der Drosselklappe (3) und Zusatzklappe (4) entgegen der Kraft einer Rückstellfeder (14) in Öffnungsrichtung,
wobei die Zusatzklappe (4) relativ zu der Drosselklappe (3) um einen vorgegebenen Notluft-Freigabewinkel (α) drehbar ist, derart, **dadurch gekennzeichnet, daß** die Zusatzklappe (4) bei Ausfall des Antriebes (13) aus einer Notluft-Sperrstellung, in der die Zusatzklappe (4) eine die Drosselklappe (3) durchdringende Notluftöffnung (8) verschließt, durch die Rückstellfeder (14) entgegen der Kraft einer zwischen den beiden Klappen wirksamen Zusatzfeder (12) in eine Notluft-Freigabestellung bewegt wird, in der die Zusatzklappe (4) die Notluftöffnung (8) freigibt, so daß die Brennkraftmaschine mit ausreichend Brennluft für einen Notbetrieb versorgbar ist.

2. Drosselklappenanordnung nach Anspruch 1, **dadurch gekennzeichnet, daß** der Antrieb (13) und die Rückstellfeder (14) mit der Zusatzklappe (4) in Antriebsverbindung stehen und die Zusatzklappe (4) die Kraft des Antriebes (13) und der Rückstellfeder (14) auf die Drosselklappe (4) überträgt.

3. Drosselklappenanordnung nach Anspruch 2, **dadurch gekennzeichnet, daß** die Drosselklappe (3), die Zusatzklappe (4) und die Zusatzfeder (12) so angeordnet und ausgebildet sind, daß die Übertragung der Kraft des Antriebes (13) auf die Drosselklappe (3) durch unmittelbare Anlage zwischen den beiden Klappen und die Übertragung der Kraft der Rückstellfeder (14) auf die Drosselklappe (3) über die Zusatzfeder (12) erfolgt.

4. Drosselklappenanordnung nach einem der vorhergehenden Ansprüche, **dadurch gekennzeichnet, daß** die Kraft der Rückstellfeder (4) größer als die der Zusatzfeder (12) ist.

5. Drosselklappenanordnung nach Anspruch 4, **dadurch gekennzeichnet, daß** die Drosselklappe (3) bei Ausfall des Antriebes (13) durch die Rückstellfeder (14) über die Zusatzklappe (4) und die Zusatzfeder (12) gegen einen festen Anschlag andrückbar ist, worauf die Rückstellfeder (14) die Zusatzklappe (4) entgegen der Kraft der Zusatzfeder (12) in die Notluftfreigabestellung bewegt.

6. Drosselklappenanordnung nach einem der vorhergehenden Ansprüche, **dadurch gekennzeichnet, daß** die Drosselklappe (3) und die Zusatzklappe (4) durch konzentrische Wellen (7, 9) in einer Wand (2) des Ansaugkanales (1) drehbar gelagert sind.

7. Drosselklappenanordnung nach einem der vorhergehenden Ansprüche, **dadurch gekennzeichnet, daß** die Zusatzklappe (4) als doppelarmiger Hebel ausgebildet ist, dessen einer Hebelarm (10) als die Notluftöffnung (8) verschließendes Klappenteil ausgebildet ist und dessen anderer Hebelarm (11) gegenüber dem Klappenteil um einen Winkel entsprechend dem Notluft-Freigabewinkel (α) geneigt ist.

8. Drosselklappenanordnung nach einem der vorhergehenden Ansprüche, **gekennzeichnet durch** einen Sensor (15) zum Erfassen des Drehwinkels der Drosselklappe (3).

9. Drosselklappenanordnung nach einem der vorhergehenden Ansprüche, **gekennzeichnet durch** einen Sensor (16) zum Erfassen des Drehwinkels der Zusatzklappe (4).

10. Drosselklappenanordnung nach den Ansprüchen 8 und 9, **gekennzeichnet durch** Mittel zum Erfassen des Notluft-Freigabewinkels (α) **durch** Bilden der Differenz zwischen den Drehwinkeln der Drosselklappe (3) und der Zusatzklappe (4).

## Claims

1. Throttle valve arrangement having an emergency air device for the intake system of an internal combustion engine which has:
a throttle valve (3) and an additional valve (4) which can be rotated about a common axis (A) in an intake duct (1) of the internal combustion engine,
and a drive (13) for common adjustment of the throttle valve (3) and additional valve (4) in the opening direction counter to the force of a restoring spring (14),
the additional valve (4) being capable of rotating relative to the throttle valve (3) about a predefined emergency air enabling angle (α) **characterized in that**, when the drive (13) fails, the additional valve (4) is moved, by the restoring spring (14) counter to the force of an additional spring (12) which acts between the two valves, out of an emergency air shut-off position, in which the additional valve (4) closes off an emergency air opening (8) which penetrates the throttle valve (3), into an emergency air release position, in which the additional valve (4) releases the emergency air opening (8) so that the internal combustion engine can be supplied with sufficient internal combustion air for emergency operation.

2. Throttle valve arrangement according to Claim 1, **characterized in that** the drive (13) and the restoring spring (14) have a drive connection to the additional valve (4) and the additional valve (4) transmits the force of the drive (13) and of the restoring spring (14) to the throttle valve (4).

3. Throttle valve arrangement according to Claim 2, **characterized in that** the throttle valve (3), the additional valve (4) and the additional spring (12) are arranged and embodied in such a way that the force of the drive (13) is transmitted to the throttle valve (3) by direct abutment between the two valves, and the force of the restoring spring (14) is transmitted to the throttle valve (3) via the additional spring (12).

4. Throttle valve arrangement according to one of the preceding claims, **characterized in that** the force of the restoring spring (14) is greater than that of the additional spring (12).

5. Throttle valve arrangement according to Claim 4, **characterized in that** when the drive (13) fails, the throttle valve (3) can be pressed against a fixed stop by the restoring spring (14) via the additional valve (4) and the additional spring (12), after which the restoring spring (14) moves the additional valve (4) into the emergency air release position counter to the force of the additional spring (12).

6. Throttle valve arrangement according to one of the preceding claims, **characterized in that** the throttle valve (3) and the additional valve (4) are mounted in one wall (2) of the intake duct (1) so as to be rotatable by means of concentric shafts (7, 9).

7. Throttle valve arrangement according to one of the preceding claims, **characterized in that** the additional valve (4) is embodied as a double-armed lever, one lever arm (10) of which is embodied as a valve part which closes off the emergency air opening (8) and the other lever arm (11) of which is inclined with respect to the valve part by an angle which corresponds to the emergency air release angle (α).

8. Throttle valve arrangement according to one of the preceding claims, **characterized by** a sensor (15) for sensing the angle of rotation of the throttle valve (3).

9. Throttle valve arrangement according to one of the preceding claims, **characterized by** a sensor (16) for sensing the angle of rotation of the additional valve (4).

10. Throttle valve arrangement according to one of Claims 8 and 9, **characterized by** means for sensing the emergency air release angle (α) by forming the difference between the angles of rotation of the throttle valve (3) and of the additional valve (4).

## Revendications

1. Dispositif de papillon des gaz comportant un dispositif d'air de secours pour le système d'admission d'un moteur à combustion interne, qui présente:
- un papillon des gaz (3) et un papillon supplémentaire (4), qui sont montés tournant dans un canal d'admission (1) du moteur à combustion interne, autour d'un axe commun (A),
- et un entraînement (13) pour positionner ensemble, en position d'ouverture, le papillon des gaz (3) et le papillon supplémentaire (4) en s'opposant à la force d'un ressort de rappel (14),
- le papillon supplémentaire (4) pouvant tourner par rapport au papillon des gaz (3) d'un angle (α) prédéfini de libération d'air de secours, **caractérisé en ce que** le papillon supplémentaire (4), en cas de défaillance de l'entraînement (13), est déplacé d'une position de fermeture de l'air de secours, dans laquelle le papillon supplémentaire (4) ferme une ouverture (8) d'air de secours traversant le papillon des gaz (3), au moyen du ressort de rappel (14) en s'opposant à la force d'un ressort supplémentaire (12) agissant entre les deux papillons, pour venir dans une position de libération de l'air de secours dans laquelle le papillon supplémentaire (4) libère l'ouverture (8) de libération de l'air de secours, de telle façon que le moteur à combustion interne puisse être alimenté avec suffisamment d'air de combustion en vue d'un fonctionnement de secours.

2. Dispositif de papillon des gaz suivant la revendication 1, **caractérisé en ce que** l'entraînement (13) et le ressort de rappel (14) se trouvent en liaison d'entraînement avec le papillon supplémentaire (4) et que le papillon supplémentaire (4) transmet la force de l'entraînement (13) et du ressort de rappel (14) au papillon des gaz (4).

3. Dispositif de papillon des gaz suivant la revendication 2, **caractérisé en ce que** le papillon des gaz (3), le papillon supplémentaire (4) et le ressort supplémentaire (12) sont disposés et conçus de telle façon que la transmission de la force de l'entraînement (13) au papillon des gaz (3) se fasse par contact direct entre les deux papillons et la transmission de la force du ressort de rappel (14) au papillon des gaz (3) se fasse par le ressort supplémentaire (12).

4. Dispositif de papillon des gaz suivant l'une des revendications précédentes, **caractérisé en ce que** la force du papillon supplémentaire (4) est plus grande que celle du ressort supplémentaire (12).

5. Dispositif de papillon des gaz suivant la revendication 4, **caractérisé en ce que** le papillon des gaz (3), en cas de défaillance de l'entraînement (13), puisse être appuyé contre une butée fixe, par le ressort de rappel (14) par l'intermédiaire du papillon supplémentaire (4) et du ressort supplémentaire (12), le ressort de rappel (14) déplaçant alors le papillon supplémentaire (4) dans la position d'ouverture de l'air de secours, en s'opposant à la force du ressort supplémentaire (12).

6. Dispositif de papillon des gaz suivant l'une des revendications précédentes, **caractérisé en ce que** le papillon des gaz (3) et le papillon supplémentaire (4) sont montés tournant au moyen d'arbres concentriques (7, 9) dans une paroi (2) du canal d'admission (1).

7. Dispositif de papillon des gaz suivant l'une des revendications précédentes, **caractérisé en ce que** le papillon supplémentaire (4) est réalisé sous la forme d'un levier à deux bras, dont un bras de levier (10) est réalisé comme pièce de papillon fermant l'ouverture (8) de l'air de secours, et l'autre bras de levier (11) est incliné, par rapport à la pièce de papillon, d'un angle correspondant à l'angle (α) de libération de l'air de secours.

8. Dispositif de papillon des gaz suivant l'une des revendications précédentes, **caractérisé par** un détecteur (15) pour détecter l'angle de rotation du papillon des gaz (3).

9. Dispositif de papillon des gaz suivant l'une des revendications précédentes, **caractérisé par** un détecteur (16) pour détecter l'angle de rotation du papillon supplémentaire (4).

10. Dispositif de papillon des gaz suivant les revendications 8 et 9, **caractérisé par** des moyens pour détecter l'angle (α) de libération de l'air de secours en formant la différence entre l'angle de rotation du papillon des gaz (3) et le papillon supplémentaire (4).
